# EUROPÄISCHE PATENTSCHRIFT

(11) **EP 2 830 958 B1**
(45) Veröffentlichungstag und Bekanntmachung des Hinweises auf die Patenterteilung: **03.02.2016**
(21) Anmeldenummer: 13708094.1
(22) Anmeldetag: 07.03.2013
(51) Int. Cl.: B65B 31/04, B65B 51/00, B65B 55/10, B65B 55/18, B65B 61/26, B41J 3/407, B41J 11/00

(54) **VERFAHREN SOWIE VORRICHTUNG ZUM BEHANDELN VON PACKMITTELN**
METHOD AND DEVICE FOR TREATING PACKAGING MEANS
PROCEDE ET DISPOSITIF POUR LE TRAITEMENT D'EMBALLAGES

(30) Priorität: 26.03.2012 DE 102012005926
(43) Veröffentlichungstag der Anmeldung: 04.02.2015
(73) Patentinhaber: KHS GmbH, 44143 Dortmund (DE)
(72) Erfinder: EHMER, Wilfried, 44227 Dortmund (DE); SCHACH, Martin, 44799 Bochum (DE)
(86) Internationale Anmeldenummer: PCT/EP2013/000662
(87) Internationale Veröffentlichungsnummer: WO 2013/143647

(56) Entgegenhaltungen:
- DE-A1-102008 049 241
- DE-A1-102009 011 054
- DE-A1-102010 044 244

## Beschreibung

Die Erfindung bezieht sich auf ein Verfahren gemäß Oberbegriff Patentanspruch 1 sowie auf eine Vorrichtung gemäß Oberbegriff Patentanspruch 8.

Vorrichtungen zum Behandeln von Packmitteln sind in unterschiedlichen Ausführungen bekannt. Bekannt sind u.a. auch Vorrichtungen (DE 10 2009 043 497 A1), bei denen. die Packmittel während des gesamten Transportes von einem Packmitteleinlauf bis an einen Packmittelauslauf an jeweils ein und derselben Halte- und Zentriereinheit (Puck) gehalten sind und die Halte- und Zentriereinheiten die Packmittel erst am Packmittelauslauf freigeben, von dem die Halte- und Zentriereinheiten dann auf einer Puck-Rückführ-Transportstrecke an den Packmitteleinlauf zurückbewegt werden.

Drucksysteme zum Bedrucken von Behältern unter Verwendung von digitalen, nach dem Tintenstrahl- oder Ink-Jet-Prinzip arbeitenden elektrischen Druckköpfen sind dem Fachmann bekannt. Bekannt sind dabei insbesondere auch Drucksysteme oder Druckmaschinen, bei denen an einem um wenigstens eine vertikale Achse umlaufend angetriebenen Transportelement mehrere Behandlungs- oder Druckpositionen zur Aufnahme jeweils eines zu bedruckenden Behälters gebildet sind, an denen die Behälter unter Verwendung von elektronisch ansteuerbaren nach dem Tintenstrahl- oder Ink-Jet-Prinzip arbeitenden digitalen Druckköpfen bedruckt werden.

Bekannt ist weiterhin das Spülen und/oder Sterilisieren, insbesondere des Innenraums von Packmitteln unter Verwendung eines gas- und/oder dampfförmigen Sterilisationsmediums auf H₂O₂-Basis, welches wenigstens aus einer ersten erhitzten H₂O₂-enthaltenden Komponente und einer zweiten erhitzten Aktivierungs- und Trocknungskomponente besteht.

Aus DE 102010 044 244 A1 ist es bekannt, an ein und derselben Station Druchfarbe zu Trocknen und die Behälter zu Sterilisieren.

Aufgabe der Erfindung ist es, ein Verfahren aufzuzeigen, mit dem beim Aufbringen der Ausstattungsmerkmale zugleich auch eine Behandlung der Packmittel mit einem gas- und/oder dampfförmigen Medium, vorzugsweise mit einem gas- und/oder dampfförmigen Spül- und/oder Sterilisationsmedium erfolgt. Zur Lösung dieser Aufgabe ist ein Verfahren entsprechend dem Patentanspruch 1 ausgebildet. Eine Vorrichtung ist Gegenstand des Patentanspruchs 8.

Vorteilhafte Weiterbildungen der Erfindung sind in dem abhängigen Ansprüchen gekennzeichnet.

"Packmittel" sind im Sinne der Erfindung Verpackungen oder Behältnisse, die im Lebensmittelbereich und dabei speziell auch im Getränkebereich üblicherweise verwendet werden, und zwar insbesondere Behälter, wie z. B. Flaschen, Dosen, auch Weichverpackungen, beispielsweise solche hergestellt aus Karton und/oder Kunststofffolie und/oder Metallfolie.

Unter "Transportpuck" oder "Puck" ist im Sinne der Erfindung eine Halte-, Zentrier- und Ausrichteinheit für die Packmittel zu verstehen, an der das jeweilige Packmittel gehalten von dem Packmitteleinlauf an den Packmittelauslauf durch eine PackmittelTransportstrecke des Transportsystems bewegt wird und welches hierbei bevorzugt auch eine gesteuerte Orientierung des jeweiligen Packmittels für dessen Behandlung bewirkt.

"Transportmäßig an einander anschließenden Transportelemente" bedeutet im Sinne der Erfindung Transportelemente oder Transport- und Behandlungselemente, die so ausgebildet und angeordnet sind, dass sie an Übergabebereichen die Pucks von einem benachbarten in einer Transportrichtung vorausgehenden Transportelement aufnehmen, halten und an ein in Transportrichtung folgendes Transportelement weiterleiten.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

"Kopfraum" bedeutet im Sinne der Erfindung derjenige Teilraum des Packmittel- oder Behälterinnenraums unmittelbar unter der Packmittel- oder Behälteröffnung.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in vereinfachter schematischer und perspektivischer Darstellung eine Vorrichtung bzw. Anlage zum Behandeln von Packmitteln durch Aufbringen einer Ausstattung in Form eines Mehrfach-Drucks auf die Packmittel;
- Fig. 2: in vereinfachter schematischer Darstellung die Vorrichtung bzw. Anlage zum Behandeln von Packmitteln in Draufsicht;
- Fig. 3: in schematischer Darstellung und in Draufsicht den Transport- oder Förderweg der Packmittel durch die Vorrichtung der Figuren 1 und 2;
- Fig. 3: in einer perspektivischen Teildarstellung eines der Transport- und Behandlungselemente, bestehend aus mehreren Drucksegmenten;
- Fig. 4: in perspektivischer Teildarstellung eines der Transport- und Behandlungselemente;
- Fig. 5: in perspektivischer Darstellung ein Drucksegment des Transport- und Behandlungselementes der Fig. 4;
- Fig. 6 - 8: in verschiedenen Darstellungen eine Halte- und Zentriereinheit der Vorrichtung der Figur 1, auch zusammen mit einem als Flasche ausgebildeten Packmittel;
- Fig. 9: eine Schnittdarstellung durch eine Halte- und Zentriereinheit der Vorrichtung der Figur 1;
- Fig. 10: in den Positionen a) und b) die Halte- und Zentriereinheit im Schnitt zusammen mit einem als Flasche ausgebildeten Packmittel in unterschiedlichen Betriebszuständen;
- Fig. 11: in der Position a) in perspektivischer Darstellung eine Primärteil einer Halte- und Zentriereinheit und in den Positionen b) - f) unterschiedliche, mit den Premierteil einer Halte- und Zentriereinheit kombinierbare Sekundäreinheiten;
- Fig. 12: in perspektivischer Darstellung ein Transport- und Behandlungselement einer weiteren Ausführungsform der Erfindung, vorzugsweise zur Verwendung bei der Vorrichtung bzw. Anlage der Fig. 1;
- Fig. 13 und 14: ein Drucksegment des Transport- und Behandlungselementes der Fig. 12 in unterschiedlichen Ansichten;
- Fig. 15: einen vereinfachten Horizontalschnitt durch das Drucksegment der Fig. 13 und 14;
- Fig. 16: einen vereinfachten Vertikalschnitt durch das Drucksegment der Fig. 13 und 14;
- Fig. 17 und 18: jeweils in perspektivischer Teildarstellung ein Dummy-Segment zur Verwendung bei der Vorrichtung bzw. Anlage der Fig. 1 bzw. bei dem Transport- und Behandlungselement der Figur 12;
- Fi. 19: in vereinfachter Darstellung eine weitere Ausführungsform einer Halte- und Zentriereinheit.

Die in den Figuren allgemein mit 1 bezeichnete Vorrichtung dient zum Aufbringen einer Ausstattung, beispielsweise in Form eines Aufdrucks oder Mehrfachdrucks auf Packmittel 2 in Form von Flaschen, und zwar entweder unmittelbar auf die Außen- oder Mantelfläche der Packmittel 2 oder aber auf dort bereits aufgebrachte, z.B. mit einer Teilausstattung versehene Etiketten.

Zum Bedrucken werden die Packmittel 2 der Vorrichtung 1 bzw. deren Packmitteleinlauf 1.1 über einen äußeren Transporteur aufrecht stehend in einer Transportrichtung A zugeführt, bewegen sich dann innerhalb der Vorrichtung 1 auf einer mehrfach bogenförmig umgelenkten Transportstrecke. Nach dem Bedrucken werden die Packmittel 2 weiterhin aufrecht stehend an einem Packmittelauslauf 1.2 über einen äußeren Transporteur einer weiteren Verwendung zugeführt. Der Transportweg der Packmittel 2 beim Zuführen, beim Bewegen durch die Vorrichtung 1 sowie beim Wegführen aus der Vorrichtung 1 ist in der Figur 2 schematisch mit 3 dargestellt.

Im Einzelnen besteht die Vorrichtung 1 aus mehreren in Transportrichtung A unmittelbar aneinander anschließenden Modulen 4.1 - 4.n, und zwar bei der dargestellten Ausführungsform aus insgesamt acht Modulen 4.1 - 4.8, wobei sämtliche Module 4.1 - 4.8 jeweils von einer identischen Grundeinheit 5 gebildet sind, die mit den für die spezielle Aufgabe des jeweiligen Moduls 4.1 - 4.8 notwendigen Funktionselementen ausgestattet ist.

Jede Grundeinheit 5 umfasst u.a. eine in einem Modulgehäuse 6 untergebrachte Antriebs- und Steuereinheit und ein an der Oberseite des Modulgehäuses 6 angeordnetes und durch die Antriebs- und Steuereinheit u.a. um eine vertikale Maschinenachse des jeweiligen Moduls 4.1 - 4.8 umlaufend antreibbares Transport- und Behandlungselement 7, 7a mit einer Vielzahl von Aufnahmen 8, die am Umfang des Transport- und Behandlungselementes 7 bzw. 7a in gleichmäßigen Winkelabständen vereilt vorgesehen sind und von denen jede Aufnahme 8 zum gesicherten Aufnehmen jeweils eines Packmittels 2 ausgebildet ist.

Die Transport- und Behandlungselemente 7, 7a der einzelnen Module 4.1 - 8.1 sind unmittelbar bzw. transportmäßig an einander anschließend angeordnet und gegenläufig, aber synchron derart angetrieben, dass diese Transport- und Behandlungselemente 7, 7a in ihrer Gesamtheit eine Transporteinrichtung bilden, mit der die Packmittel 2 innerhalb der Vorrichtung 1 auf dem in der Figur 3 dargestellten mehrfach umgelenkten Packmittel-Transportweg 3 zwischen dem Packmitteleinlauf 1.1 und dem Packmittelauslauf 1.2 bewegt werden. Die einzelnen Packmittel 2 werden hierbei jeweils direkt von dem Transport- und Behandlungselement 7 eines Moduls 4.1 - 4.7 an das Transport- und Behandlungselement 7, 7a des in Transportrichtung A folgenden Moduls 4.2 - 4.8 weitergeleitet.

Bei der Darstellung der Figur 1 und 2 sind das Transport- und Behandlungselement 7a des bezogen auf die Transportrichtung A ersten Moduls 4.1 im Uhrzeigersinn, das Transport- und Behandlungselement 7 des nächstfolgenden Moduls 4.2 im Gegenuhrzeigersinn, das Transport- und Behandlungselement des nächstfolgenden Moduls 4.3 wieder im Uhrzeigersinn usw. synchron angetrieben. Die Synchronisation der einzelnen Module 4.1 - 4.8 erfolgt über geeignete Steuermittel.

Bei der in den Figuren dargestellten Ausführungsform sind die einzelnen Module 4.1 - 4.8 weiterhin derart aufeinander folgend vorgesehen, dass die vertikalen Maschinenachsen sämtlicher Module 4.1 - 4.8 in einer gemeinsamen vertikalen Ebene liegen, in der sich auch die Übergabebereiche befinden, an denen die Packmittel 2 von dem Transport- und Behandlungselement 7a bzw. 7 eines Moduls 4.1 - 4.7 an das Transport- und Behandlungselement 7 bzw. 7a des in Transportrichtung A folgenden Moduls 4.2 - 4.8 weitergeleitet werden.

Die prinzipielle und auch bekannte Funktion der einzelnen Module 4.1 - 4.8 ist beispielsweise folgende:
➢ Das Modul 4.1 bildet u.a. das Einlaufmodul bzw. den Packmitteleinlauf 1.1 der Vorrichtung 1. Im Modul 4.1 erfolgt vorzugsweise aber auch eine Vorbehandlung der Packmittel 2 zumindest an dem zu bedruckenden Packmittelbereich, beispielsweise eine Plasma- oder Koronabehandlung, die insbesondere dann zweckmäßig ist, wenn das Aufbringen des Mehrfachdrucks in den nachfolgenden Modulen unter Verwendung von dortigen Druckstationen oder Druckköpfen erfolgt, die nach dem bekannten Tintenstrahldruckkopfprinzip oder nach dem sogenannten Tonjet-Prinzip arbeiten.
➢ Die an das Modul 4.1 anschließenden Module 4.2 - 4.5 bildend die eigentlichen Druckmodule, in denen der Mehrfachdruck erfolgt, und zwar vorzugsweise als Farbdruck in der Form, dass an jedem Modul 4.2 - 4.5 jeweils ein Farbsatz des Farbdrucks gedruckt wird, beispielsweise in Gelb, Magenta, Zyan und Schwarz. Die dortigen Aufnahmen 8 bilden also Behandlungs- oder Druckpositionen.
➢ Das in Transportrichtung A dann anschließende Modul 4.6 ist z.B. als Trocknungsmodul ausgebildet, in welchem der jeweilige zuvor erzeugte Mehrfachdruck in geeigneter Weise, beispielsweise durch Energieeintrag z.B. durch Wärme und/oder durch UV-Strahlung endgültig getrocknet wird.
➢ Das Modul 4.7 ist als Inspektionsmodul ausgebildet, an welches jedes Packmittel 2 nach dem Trocknen des Mehrfachdrucks gelangt und in welchem der jeweilige Mehrfachdruck auf eventuelle Fehler überprüft wird, sodass fehlerhaft bedruckte Packmittel 2 an dem Modul 4.7 oder aber später auf dem weiteren Transportweg ausgeschleust werden können.
➢ Das Modul 4.8 bildet schließlich das Auslaufmodul bzw. den Packmittelauslauf 1.1 der Vorrichtung 1, an dem die fertig bedruckten Packmittel 2 die Vorrichtung 1 verlassen. Das Modul 4.8 ist vorzugsweise zusätzlich auch noch als Trocknungsmodul ausgeführt.

Wie insbesondere die Figur 3 zeigt, werden die Packmittel 2 mit den Transport- und Behandlungselementen 7 der Module 4.1 und 4.8 jeweils auf einem Winkelbereich von etwa 90° um die vertikale Maschinenachse MA der Module 4.1 und 4.8 bewegt. Bei den übrigen Modulen 4.2 - 4.7 werden die Packmittel 2 mit dem jeweiligen Transport- und Behandlungselementes 7 jeweils über einen Winkelbereich von 180° um die vertikale Maschinenachse MA der Module 4.2 - 4.7 mitgeführt. Innerhalb dieses Winkelbereichs bzw. innerhalb dieser Wegstrecke der Drehbewegung des jeweiligen Transport- und Behandlungselementes 7 erfolgt insbesondere in den Modulen 4.2 - 4.7 der dem jeweiligen Modul zugeordnete Prozess.

Mehr im Detail bestehen die Module 4.1 - 4.n, zumindest aber die zum Bedrucken der Packmittel 2 dienenden Module 4.2 - 4.7 bzw. deren umlaufende Transport- und Behandlungselement 7 aus mehreren Drucksegmenten 11, die jeweils als komplette funktionsfähige Baueinheiten an einem um die jeweilige vertikale Maschinenachse MA umlaufend angetriebenen Rotor 12 austauschbar montiert sind, welch letzterer an dem jeweiligen Modulgehäuse 6 bzw. an einer zentralen Tragsäule 13 um die vertikale Maschinenachse MA drehbar gelagert ist. Die am Umfang des Rotors 12 vorgesehenen und in Umfangsrichtung des Rotors 12 aneinander anschließenden und in Draufsicht keilartig ausgebildeten Drucksegmenten 11 bilden innen liegend, d.h. im Bereich der Maschinenachse MA einen von den Drucksegmenten 11 umschlossenen Raum, in welchem verschiedene Funktionselemente, so z.B. u.a. auch elektronische Steuerelemente oder Rechner 14 (Fig. 12) zur Ansteuerung der Drucksegmenten 11 aufgenommen sind.

Die Drucksegmente 11 bilden an ihrer bezogen auf die Maschinenachse MA radial außen liegenden Seite jeweils eine Ausnehmung 15, in der die Packmittel 2 während der Behandlung zumindest mit einem Teil ihres Packmittelkörpers aufgenommen sind, und zwar im Bereich ihrer Packmitteloberseite oder Packmittelöffnung an Halte- und Zentriereinheiten 16 hängend, d.h. mit ihrer Packmittelachse in vertikaler Richtung und parallel zur Maschinenachse MA und zu einer Drucksegmentachse DA orientiert. Im Bereich der Aufnahme oder Ausnehmung 15 weist jedes Drucksegment 11 wenigstens einen Druckkopf sowie eventuell weitere zum Bedrucken der Packmittel 2 notwendigen Funktionselemente auf.

Die Halte- und Zentriereinheiten 16 sind ihrerseits an jeweils an einem Träger 17 gehalten, der in der zugehörigen Ausnehmung 15 in seitlichen Nuten 18 befestigt ist. Die Halte- und Zentriereinheiten 16, mit denen bei der Behandlung bzw. beim Bedrucken der Packmittel 2 ein Ausrichten und gesteuertes Drehen bzw. Schwenken der Packmittel 2 um ihre achsgleich mit der Drucksegmentachse DA angeordnete vertikale Packmittelachse erfolgt, bestehen bei der dargestellten Ausführungsform im Wesentlichen aus einem Primärteil 19, welches an dem jeweiligen Träger 17 gehalten ist, sowie aus einem Sekundärteil 20. Das Primärteil 19 dient im Wesentlichen der sicheren und ausgerichteten Befestigung der jeweiligen Halte- und Zentriereinheit 16 an dem Träger 17 bzw. an der Aufnahme 8 oder am Drucksegment 11. Das Primärteil 19 weist hierfür u.a. eine Referenzfläche 19.1 auf, deren komplementäres Gegenstück im Drucksegment 11 als Referenzebene oder - fläche zur Justierung relativ zum Druckkopf dient. Somit ist fester gemeinsamer Bezug zwischen Packmittel 2 und Druckkopf geschaffen.

Die Funktion des Sekundärteils 20 besteht u.a. darin, das jeweilige Packmittel 2 hängend zu halten. Das Sekundärteil 20 ist hierfür greiferartig ausgebildet, beispielsweise als mechanischer und/oder pneumatisch betätigter Greifer und/oder als Vakuumgreifer. Idealerweise wird in dem jeweiligen Drucksegment 11 die erforderliche Haltekraft auf das Primärteil 19 passiv aufgebracht und aktiv weggenommen bzw. gelöst, um die Sicherheit bei Strom- bzw. Medienlosigkeit zu erhöhen, zum Beispiel durch einen oder mehrere Permanentmagnete.

Das Sekundärteil 20 umfasst die aktiven Komponenten, d.h. insbesondere sämtliche für das Ausrichten und gesteuerte Drehen bzw. Schwenken der Packmittel 2 während der Behandlung notwendigen Komponenten, so u.a. Elemente, die zum Ausrichten und/oder Drehen der Packmittel beim Bedrucken erforderlich sind, und/oder die Elemente zum Zuführen von gas- und/oder dampfförmigen Medien, auch solchen unter Druck und/oder zum Zuführen von Vakuum usw.

So bildet das in dem Primärteil 19 um die Drucksegmentachse DA dreh- oder schwenkbar gelagerte Sekundärteil 20 bei der dargestellten Ausführungsform den Rotor eines elektrischen Stell- oder Winkelantriebs für das Ausrichten und gesteuerte Drehen bzw. Schwenken der Packmittel 2 während der Behandlung. Das Sekundärteil 20 ist hierfür u.a. mit einer Permanentmagnetanordnung 21 versehen, die eine Vielzahl von Permanentmagneten aufweist. Die Permanentmagnetanordnung 21, die in einer Umfangsrichtung abwechselnd magnetische Nord- und Südpole aufweist, wirkt hierfür mit einer am Träger 17 vorgesehenen Magnetspulenanordnung 22 zusammen, die den Stator des Stellantriebes bildet.

Am Primärteil 19 ist eine Kodierung 23 vorgesehen, die im Zusammenwirken mit einem am Träger 17 vorgesehenen Inkrementalsensor 24 ein Encoder-System bildet, mit dem die jeweilige zufällige Orientierung des Primärteils 19 und damit der Halte- und Zentriereinheit 16 erfasst wird. Das Ausrichten und/oder gesteuerte Drehen der Packmittel 2 beim Drucken erfolgt dann unter Berücksichtigung dieser vom Encoder-System festgestellten Orientierung und der aus der Konstruktion bekannten oder festgelegten Zuordnung zwischen Primärteil 19 und Drehstellung des Sekundärteils 20, und zwar ausschließlich durch Drehen des Sekundärteils 20 bei nicht drehendem Primärteil 19. Der Inkrementalsensor 24 ist relativ zum Rotor 12 bzw. der Tragsäule 13 ortsfest und läuft mit diesen um. Das Ausrichten und gesteuerte Drehen der Packmittel 2 um die Achse DA erfolgt jeweils in Bezug auf das jeweilige Drucksegment 11 bzw. in Bezug auf dortige, für die Behandlung dienende Funktionselemente, insbesondere Druckköpfe.

Die Figur 9 zeigt ein Ausführungsbeispiel der Halte- und Zentriereinheit 16 im Schnitt. Wie dargestellt, besteht die Halte- und Zentriereinheit 16 wiederum aus dem im Wesentlichen ringartigen Primärteil 19 und aus dem im Wesentlichen hülsenartigen, im Primärteil 19 um die Achse DA drehbar gelagerten Sekundärteil 20, welches mit seiner unteren Länge über die Unterseite des Primärteils 19 vorsteht und dort mit einem Aufnahme- und Fußteil 20.1 ausgebildet ist. Dieses ist an die Art, Form, Größe usw. der Packmittel 2 angepasst und ist Bestandteil eines Greifers für das Halten der noch leeren bzw. nicht befüllten Packmittel 2. Im Einzelnen ist das Aufnahme- und Fußteil 20.1 von einer mit ihrer Achse achsgleich mit der Achse DA angeordneten Hülse 25 und einer Tragplatte 26 an dem unteren, offenen Ende der Hülse 25 gebildet. Die Hülse 25 ist seitlich bei 27 offen, sodass entsprechend der Position a der Figur 10 die jeweiligen, das Packmittel 2 bildende Flasche seitlich durch die Öffnung 27 in das Aufnahme- und Fußteil 20.1 eingeführt (Pfeil B) und dann entsprechend der Position b der Figur 10 am Aufnahme- und Fußteil 20.1 fixiert werden kann, und zwar derart, dass das Packmittel 2 mit einem Mündungsrand 2.1 an der Tragplatte 26 hängend gehalten ist.

In dem Sekundärteil 20 ist ein Zentrier- und Halteelement 28 bezogen auf die Achse DA axial verschiebbar angeordnet. Das Zentrier- und Halteelement 28 besteht bei der dargestellten Ausführungsform aus einem äußeren Hülsenkörper 29, der mittels einer Druckfeder 30 in eine untere Stellung vorgespannt ist, in der der Hülsenkörper 29 mit seiner unteren Stirnfläche gegen die Tragplatte 26 und bei an der Halte- und Zentriereinheit 16 gehaltenem Packmittel 2 in Form einer Flasche gegen die der Tragplatte 26 abgewandte Oberseite des Packmittels 2 bzw. gegen den dortigen Mündungsrand 2.2 des Packmittels 2 anliegt, sodass dieses durch die Kraft der Druckfeder 30 zwischen dem Hülsenkörper 29 und der Tragplatte 26 fest, insbesondere auch verdrehungssicher eingespannt ist. In dem Hülsenkörper 29 ist eine ebenfalls achsgleich mit der Achse DA angeordnete Zentrierhülse 31 axial beweglich vorgesehen. Letztere ist durch eine Druckfeder 32 ebenfalls in eine untere Stellung vorgespannt.

Zum Aufnehmen eines Packmittels 2 bzw. einer Flasche wird das von dem Hülsenkörper 29, der Druckfeder 30, der Zentrierhülse 31 und der Druckfeder 32 gebildetes Zentrier- und Halteelement 29 gegen die Wirkung insbesondere der Druckfeder 30 angehoben, und zwar durch ein einen Bund oder eine Ringnut 33 des Hülsenkörpers 29 hintergreifendes Hubelement, welches zumindest am Packmitteleinlauf 1.1 und am Packmittelauslauf 1.2 vorgesehen ist. Nachdem Einführen des Packmittels in die Halte- und Zentriereinheit 16 wird das Zentrier- und Halteelement 28 durch die Wirkung der Druckfeder 30 abgesenkt und dadurch in dem Aufnahme- und Fußteil 20.1 passiv, d.h. klemmend befestigt, wobei mit der Zentrierhülse 31 bzw. mit dem unteren, an der Außenseite kegelförmig ausgebildeten Ende dieser Zentrierhülse ein Zentrieren des Packmittels 2 erfolgt, und zwar derart, dass die Packmittelachse dann achsgleich mit der Achse DA angeordnet ist und das Packmittel 2 bevorzugt mit seiner Packmittelmündung 2.2 angepresst und dicht gegen eine die Zentrierhülse 31 umschließende Dichtung 31.1 anliegt. Wie in den Figuren 9 und 10 dargestellt, erfolgt das Bedrucken der Packmittel 2 bzw. der Flaschen im leeren Zustand.

Die Packmittel 2 sind mit ihrem Mündungsbereich zwischen dem Mündungsflansch 2.1 und dem Mündungsrand 2.2 in dem Innenraum 25.1 der Hülse 25 geschützt aufgenommen. Insbesondere bei einer sehr hygienischen Ausführung ist es vorteilhaft, die Halte- und Zentriereinheiten 16, bzw. deren Sekundärteile 20 so auszubilden, dass der Mündungsbereich und ein dortiges Gewinde die Mündung 2.2 eines jeden Packmittels 2 während des Bedruckungsvorgang vor Verschmutzung, insbesondere Tintennebel, geschützt sind.

Zur Stabilisierung der noch leeren Packmittel 2 werden diese bzw. deren Packmittelinnenraum beim oder nach dem Fixieren an der jeweiligen Halte- und Zentriereinheit 16 mit einem gas- und/oder dampfförmigen Medium, beispielsweise mit einem unter Druck stehenden gas- und/oder dampfförmigen Medium (Stützmedium) beaufschlagt und/oder gespült. Hierfür ist an der jeweiligen Halte- und Zentriereinheit bzw. an deren Zentrier- und Halteelement 28 ein Anschlusselement 34 vorgesehen. Über dieses Anschlusselement 34, über eine ebenfalls nicht dargestellte Leitung im Inneren der jeweiligen Halte- und Zentriereinheit 16 sowie über einen Gasauslass kann weiterhin auch der Innendruck im Packmittel 2 gesteuert werden. Idealerweise wird der Innendruck über die gesamte Transportstrecke konstant gehalten.

Bevorzugt ist das Sekundärteil 20 so ausgebildet, dass das formatabhängige Aufnahme- und Fußteil 20.1 lösbar mit dem Sekundärteil 20 verbunden ist, sodass zur Verarbeitung von Packmitteln 2 unterschiedlicher Art und/oder Form und/oder Größe die Aufnahme- und Fußteile 20.1 an den Halte- und Zentriereinheiten 16 gegen jeweils passende ausgetauscht werden können. Die an die Art und/oder Form und/oder Größe der zu behandelnden Packmittel 2 angepassten Aufnahme- und Fußteile 20.1 sind dann verdrehungssicher, beispielsweise mit Hilfe eines Schnellwechselmechanismus oder einer Schnellkupplung oder einer herkömmlichen Schraub- und/oder Klemmbefestigung mit dem Sekundärteil 20 verbunden.

Die Figur 11 zeigt in der Position a) nochmals das Primärteil 19 einer Halte- und Zentriereinheit 16 in Einzeldarstellung und in den Positionen b) - f) unterschiedliche Sekundärteile für unterschiedliche Packmittel 2, wobei diese Sekundärteile z.B. zumindest teilweise durch die Verwendung unterschiedlicher Aufnahme- und Fußteile 20.1 gebildet sind. Zur Unterscheidung sind die Sekundärteile 20 in dieser Figur mit 20b - 20f bezeichnet. Die Sekundärteile 20b - 20e sind bei den dargestellten Ausführungen wiederum jeweils als mechanische, beispielsweise durch Druckluft betätigbare Greifer ausgeführt, und zwar zum Halten der Packmittel 2b - 2c und 2e an ihrer Packmitteloberseite oder im Bereich ihrer Packmittelöffnung. Die Sekundärteile 20f und 20g sind als Vakuumgreifer zum Halten der Packmittel 2f und 2g durch Vakuum an ihrer Packmitteloberseite oder im Bereich ihrer Packmittelöffnung ausgeführt.

Die Halte- und Zentriereinheiten 16 und dabei bevorzugt die Sekundärteile 20 dieser Einheiten sind weiterhin mit einer eindeutigen Identifikationsmöglichkeit, vorzugsweise mit einer mit einer RFID-Kennung versehen, die die Identifizierung der jeweiligen Halte- und Zentriereinheit 16, und dabei insbesondere eine Information über die Art dieser Einheit und/oder des Sekundärteils 20 enthält. Die entsprechenden Informationen können dann von wenigstens einer Leseeinheit der Vorrichtung 1 und/oder des jeweiligen Druckmoduls 4.1 - 4.n ausgelesen werden, beispielsweise für Überwachungs- oder Kontrollzwecke.

In der Figur 12 ist ein Transport- und Behandlungselement 7b dargestellt, welches anstelle der Transport- und Behandlungselemente 7 in der Vorrichtung 1 verwendet werden kann und welches sich von den Transport- und Behandlungselementen 7 im Wesentlichen dadurch unterscheidet, dass die Transport- und Behandlungselemente 7b bildenden Drucksegmente 11a den höhenverstellbaren Schlitten 17 nicht aufweisen, die Halte- und Zentriereinheiten 16 vielmehr unmittelbar, d.h. nicht höhenverstellbar an dem jeweiligen Drucksegment 11a gehalten sind und dementsprechend an diesem Drucksegment 11a bzw. an dessen Gehäuse 11a.1 u.a. auch der Inkremental-Sensor 24 und die Elektromagnetanordnung 22 vorgesehen sind.

Die Drucksegmente 11a sind wieder an einander anschließend auf dem Rotor 12 vorgesehen, der seinerseits um die vertikale Maschinenachse MA drehbar und antreibbar an der Tragsäule 13 der Grundeinheit 5entsprechenden Grundeinheit 5a gelagert ist.

Jedes Drucksegment 11a weist wiederum im Inneren seines segmentartigen Gehäuses 11a.1 die zum Bedrucken der Packmittel 2 notwendigen Funktionselemente auf, so u.a. wenigstens einen Druckkopf 35, der beispielsweise ein nach dem Ink-Jet-Verfahren arbeitender Druckkopf ist, welcher u.a. elektronisch steuerbaren Austrittsdüsen für Druckfarbe oder -tinte aufweist, die in wenigstens einer Reihe parallel zur Achse DA angeordnet sind. Jedem Druckkopf 35 ist eine Einrichtung 36 zum sofortigen Trocknen der auf das Packmittel 2 ausgebrachten Druckfarbe bzw. des entsprechenden Druckbildes zugeordnet. Bei der dargestellten Ausführungsform ist die Einrichtung 36 ein Infrarot-Strahler zur Abgabe einer bandförmigen Infrarot-Strahlung 37, die zumindest das gesamte, mit dem Druckkopf 35 aufgebrachte Druckbild erfasst. Die Einrichtung 36 ist gegenüber dem Druckkopf 35 bezogen auf die Achse DA um einen Winkelbetrag versetzt vorgesehen. Beim Bedrucken des Packmittels 2 wird dieses um die Achse DA derart gesteuert gedreht, dass die mit dem Druckkopf 35 ausgebrachte Druckfarbe unmittelbar nach dem Ausbringen mit der Infrarot-Strahlung 37 getrocknet oder zumindest weitestgehend getrocknet wird.

In nicht näher dargestellter Weise wird die Einrichtung 36 gekühlt, beispielsweise unter Verwendung von Luft- und/oder Wasser als Kühlmedium.

Der Druckkopf 35, die Einrichtung 36 sowie auch eine zumindest als Treiberstufe für den Druckkopf 35 ausgebildete Elektronik 38 sind an einem gemeinsamen Schlitten 39 vorgesehen, der an einer Tragsäule 40 mittels eines Stellantriebs 41 in Richtung der Achse DA verstellbar geführt ist. Bei der dargestellten Ausführungsform sind der Druckkopf 35 und die Einrichtung 36 weiterhin über einen am Schlitten 39 vorgesehenen Stell- oder Winkelantrieb 42 durch Schwenken, vorzugsweise durch Schwenken um wenigstens eine Achse einstellbar, die senkrecht zur Achse DA sowie tangential zum Umfang des von den Drucksegmenten 11a gebildeten Transport- und Behandlungselementes 7b orientiert ist. Hierdurch kann die Lage insbesondere des Druckkopfes 35 so an die Lage der jeweils zu bedruckenden Packmittelfläche anpasst werden, dass der Druckkopf 35 mit seinen Düsenöffnungen möglichst dicht an der zu bedruckenden Packmittelfläche und mit den Achsen seiner Düsenöffnungen möglichst senkrecht zu der zu bedruckenden Packmittelfläche angeordnet ist.

Um ein Verschmutzen des Drucksegmentes 11a durch versprühte Druckfarbe zu vermeiden, ist der jeweilige Druckkopf 35 mit einem beispielsweise lamellen-, schuppen- und/oder gummiballartigen Schutzelement 35.1 ausgebildet, welches beim Bedrucken gegen das betreffende Packmittel 2 anliegend den Druckraum nach außen hin begrenzt.

Zur Ausbildung des gebündelten, bandartigen Infrarot-Strahles 37 ist die Einrichtung 36 mit einem optischen Strahlformelement 36.1 in Form einer Zylinderlinse und mit einer Schutz- und Führungsblende 36.2 ausgeführt.

Im Inneren des Gehäuses 11 a.1 sind weitere Funktionselemente des Drucksegmentes 11 untergebracht, so u.a. ein vorzugsweise temperaturgesteuert beheizter Druckausgleichstank 43 für die Druckfarbe, Pumpen 44 zum Zuführen von Druckfarbe und zum Abführen von überschüssiger Druckfarbe sowie andere, nicht dargestellte Funktionselemente, beispielsweise elektronische Steuerelemente zum Steuern des jeweiligen Drucksegmentes 11, der Antriebe 41 und 42 usw. Der Druckausgleichstank 43 und die Pumpen 44 sind beispielsweise Bestandteil eine Druckfarben oder -tinten-Kontrolmoduls. Zusätzlich hierzu oder anstelle hiervon können an den zum Bedrucken der Packmittel 2 verwendeten Modulen 4.1 - 4.8 zentrale Druckfarben oder -tinten-Kontrolmodule und/oder an der Vorrichtung ein für sämtliche Module gemeinsames Druckfarben oder -tinten-Kontrolmodul vorgesehen sein. Die Unterseite des Gehäuses 11a.1 ist eine Kupplungseinheit 45 vorgesehen, über die durch Stecken sämtliche erforderlichen elektrischen Verbindungen (insbesondere auch für Antriebe und Steuer- und Überwachungsdaten) sowie sämtliche Fluidverbindungen (für Kühlung von Funktionselementen und Zuführung von Druckfarbe) mit einer entsprechenden am Rotor 12 vorgesehene Kupplungseinheit (Kupplungsfeld) hergestellt werden können.

An der schmalen bezogen auf die Maschinenachse MA radial innen liegenden Rückseite sind am Gehäuse 11 a.1 jedes Drucksegmentes 11 a mechanische Halte- und Zentrierelemente 46 vorgesehen, mit denen ein sicheres und exaktes Verbinden des Druckmoduls 11a mit dem Rotor 12 bzw. mit einem die Maschinenachse MA konzentrisch umschließenden Rotorelement zumindest teilweise durch Stecken möglich ist.

An der Innenseite der Ausnehmung oder Aufnahme 15 ist eine blendenartige Wand 49 vorgesehen, die den Innenraum des Gehäuses 11 bis auf Öffnungen für den Schlitten 17, den Druckkopf 35 und die Infraroteinheit 36 verschließt.

Vorstehend wurde angenommen, dass die Halte und Zentriereinheiten 16 Bestandteil der einzelnen Module 4.1 - 4.n bzw. Drucksegmente 11 bzw. 11a sind. Bei einer bevorzugten Ausführungsform der Erfindung sind die Halte- und Zentriereinheiten 16 aber sogenannte Pucks, die das jeweilige Packmittel 2 an dem Packmitteleinlauf 1.1 aufnehmen und erst am Packmittelauslauf 1.2 wieder freigeben, d.h. jedes Packmittel 2 ist auf dem Transportweg 3 zwischen Packmitteleinlauf 1.1 und Packmittelauslauf 1.2 ständig an ein und derselben Halte- und Zentriereinheit 16 gehalten, das dann im Verlauf des Transportweges 3 von einem Transport- und Behandlungselement 7, 7a, 7b bzw. von einer dortigen Aufnahme 15 an ein in Transportrichtung A folgendes Transport- und Behandlungselement 7, 7a, 7b bzw. an eine dortige Aufnahme 15 weitergeleitet wird. Hierfür sind an den Schlitten 17 der Drucksegmente 11 bzw. an den Drucksegmenten 11a Mittel zum Halten und wieder freigeben der Halte- und Zentriereinheiten 16 vorgesehen, beispielsweise in Form von mit den Halteringen 19.1 zusammenwirkenden und gesteuerten Elektromagneten 47. Auch andere z.B. greiferartige Aufnahme-, Halte- und/oder Übergabeelemente können verwendet sein.

Von dem Packmittelauslauf 1.2 werden die Halte- und Zentriereinheiten 16 in einer Transportrichtung A' auf einer Puck-Transportstrecke an den Packmitteleinlauf 1.1 zurückgeführt. Diese der Figur 1 mit einer unterbrochenen Linie 48 schematisch bzw. funktionsmäßig angedeutete Puck-Transportstrecke ist z.B. von eigenständigen Transport- und Behandlungselementen, oder aber von den Transport- und Behandlungselementen 7 gebildet, wobei im letzten Fall dann zwischen zwei Aufnahmen 15 jeweils eine zusätzliche Aufnahme 15a für die Aufnahme einer Halte- und Zentriereinheit 16 vorgesehen ist (Figuren 4 und 12), und zwar bei den dargestellten Ausführungen durch entsprechende Ausbildung der Drucksegmente 11 bzw. 11 a oder deren Gehäuse 11.1 bzw. 11 a.1.

In den Figuren 17 und 18 sind zwei unterschiedliche Dummy-Segmente 50 und 51 dargestellt, die bzw. deren Gehäuse in Form, Größe bzw. bzw. Abmessung den Drucksegmenten 11a entspricht und die sich von den Drucksegmenten 11a im Wesentlichen nur dadurch unterscheiden, dass sie alle für das Bedrucken der Packmittel 2 erforderlichen Funktionselemente nicht aufweisen.

Die Dummy-Segmente 50 bzw. 51b werden an den Transport- und Behandlungselementen 7b zwischen Drucksegmenten 11a angeordnet, um die Anzahl der von den Drucksegmenten 11a gebildeten Behandlungspositionen 8 an den Transport- und Behandlungselementen 7b zu reduzieren, und zwar beispielsweise dann, wenn nur eine reduzierte Leistung (Anzahl der behandelten Packmittel 2 je Zeiteinheit) für die entsprechende Vorrichtung 1 erforderlich ist. Die Dummy-Segmente 50 und 51 können ebenfalls zum Rückführen der als Pucks ausgebildeten Halte- und Zentriereinheiten 16 vom Packmittelauslauf 1.2 an dem Packmitteleinlauf 1.1 genutzt werden, wobei die Halte- und Zentriereinheiten 16 dabei entweder an den Aufnahmen 15 oder den Aufnahmen 15a entsprechenden Bereichen der Dummy-Segmente 50 bzw. 51 gehalten sind.

Mit 42 ist in der Figur 12 ein die Tragsäule 13 umgebender Ringtank bezeichnet, der zur Aufnahme der jeweiligen Druckfarbe dient und beispielsweise an der Grundeinheit 5a vorgesehen und über eine Drehverbindung mit den Druckausgleichstanks 43 bzw. mit den dortigen Pumpen 44 verbunden ist.

Vorstehend wurde bereits erwähnt, dass die Packmittel 2 während ihrer Behandlung mit einem gas- und/oder dampfförmigen Medium, vorzugsweise mit einem gas- und/oder dampfförmigen Druckmedium beaufschlagt und/oder gespült werden.

Das gas- und/oder dampfförmige Medium, welches dem Packmittelinnenraum der Packmittel 2 an den Behandlungspositionen wenigstens eines Moduls 4.1 - 4.8, vorzugsweise an den Behandlungspositionen 8 wenigstens eines der als Druckmodule ausgebildeten Module 4.2 - 4.5 zugeführt wird, dient zum Spülen und/oder zum Sterilisieren des jeweiligen Packmittelinnenraums, und zwar mit dem grundsätzlichen Vorteil, dass die für das Bedrucken der Packmittel 2 vorgesehene Vorrichtung 1 sowie die für das Bedrucken der Packmittel 2 benötigte Zeit zugleich auch für das das Sterilisieren der Packmittel 2 genutzt werden können. Hierdurch ergeben sich u.a. eine erhebliche Reduzierung des maschinentechnischen Aufwandes einer Gesamtanlage zum aseptischen Abfüllen von Produkten in die Packmittel 2 sowie eine Reduzierung der Gesamtdauer, die für das Bedrucken, Füllen und Verschließen von Packmitteln 2 benötigt wird. Vor allem kann aber die durch die vergleichsweise lange Einwirkzeit des Sterilisationsmittels auf die Packmittelinnenflächen, ein sehr gute Keimabtötungsrate erreicht werden, bei geringerem Mengen an Sterilisationsmedien bzw. niedrigeren Konzentrationen und vermindertem Energieeinsatz.

Das als gas- und/oder dampfförmiges Medium (Stützmedium) verwendete Spül- und/oder Sterilisationsmedium ist beispielsweise ein solches auf Wasserstoffperoxid- oder Ozon-Basis. Im Falle von H₂O₂ besteht dieses aus zwei Komponenten nämlich, aus einer ersten Sterilisationskomponente in Form eines heißen, dampfförmigen und Wasserstoffperoxid (H₂O₂) enthaltenen Medium, beispielsweise bestehend aus heißer steriler Luft mit einem ausreichend hohen Anteil an verdampfter wässriger H₂O₂-Lösung mit ausreichend hoher H₂O₂-Konzentration, in der Regel eine 25 bis 35%-ige Lösung, idealerweise eine 30 bis 32%-ige Lösung, sowie aus einer zweiten Aktivierungs- und Trocknungskomponente in Form eines heißen gas- und/oder dampfförmigen Medium ohne einen H₂O₂-Anteil, beispielsweise steriler Luft ohne einen H₂O₂-Anteil. Mit der Sterilisationskomponente wird in bekannter Weise H₂O₂ durch Kondensieren an den Packmittelinnenflächen des behandelten Packmittels 2 abgeschieden, welches (H₂O₂) dann mit der Aktivierungs- und Trocknungskomponente für ein Abspalten von freien, Mikroorganismen abtötenden Sauerstoffradikalen aus dem H₂O₂ aktiviert wird. Weiterhin erfolgt mit der zweiten Komponente ein Trocknen der Packmittelinnenflächen. Die Aktivierungs- und Trocknungskomponente die dann auch zum anschließenden Spülen und Trocknen des Packmittelinnenraums des behandelten Packmittels 2.

Das Spülen und/oder Sterilisieren der Packmittel 2 kann an einem oder aber an mehreren Modulen 4.1 - 4.8 erfolgen. Bei Verwendung eines Sterilisationsmediums auf Wasserstoffperoxid-Basis können die Packmittel 2 mit den Komponenten dieses Sterilisationsmediums jeweils an in Transportrichtung A aufeinander folgenden unterschiedlichen Modulen 4.1 - 4.8 beaufschlagt werden. Grundsätzlich besteht aber auch die Möglichkeit, dass die Packmittel jeweils an den Behandlungspositionen 8 ein und desselben Moduls 4.1 - 4.8 zunächst mit der Sterilisationskomponente und anschließend mit der Aktivierungs- und Trocknungskomponente beaufschlagt werden, wobei diese Behandlung dann beispielsweise wenigstens einmal wiederholt wird, und zwar an den Behandlungspositionen eines Moduls 4.2 - 4.8, welches in Transportrichtung A auf dasjenige Modul 4.1 - 4.7 folgt, in welchem zeitlich vorausgehend bereits ein erstes Spülen und/oder Sterilisieren der Packmittel erfolgt ist.

Um eine möglichst effektive Behandlung des Innenraums der Packmittel 2 mit dem Sterilisationsmedium bzw. mit dessen Komponenten zu erreichen, ist jede Halte- und Zentriereinheit 16 (Puck) mit einem Injektionsrohr 52 ausgebildet (Figuren 9 und 10), welches achsgleich mit der Achse der Halte- und Zentriereinheit 16 angeordnet und einen Kanal bildet, der mit seinem in den Figuren oberen Ende mit einem Gasweg 34.1 in dem als Stellkupplung ausgebildeten Anschlusselement 34 in Verbindung steht und dessen unteres, offenes Ende geringfügig über die die Mündungsanlage für die Packmittel 2 bildende Dichtung 31.1 vorsteht. Innerhalb der Halte- und Zentriereinheit 16 ist ein das Injektionsrohr 52 umschließender Ringkanal 53 ausgebildet, der an der Mündungsanlage für die Packmittel 2 offen ist und mit einem weiteren Gasweg 34.2 in dem Anschlusselement 34 in Verbindung steht. Während der Sterilisation und/oder während des Spülens wird somit das Sterilisations- oder Spülmedium beispielsweise unter Druck und/oder impulsartig über das untere, offene Ende des Injektionsrohres 52 in das jeweilige Packmittel 2 eingebracht, wie dies in der Figur 9 auch mit den Pfeilen S angedeutet ist.

Für die Sterilisation ist das Anschlusselement 34 der jeweiligen Halte- und Zentriereinheit 16 über wenigstens einen vorrichtungsseitigen Anschluss und über wenigstens eine im betreffenden Modul 4.1 - 4.8 ausgebildete Fluid-Verbindung 54 sowie über ein Steuerventil 55 mit einer Quelle 56 verbunden, die das Sterilisationsmedium unter Druck bereitstellt, d.h. beispielsweise zeitlich nacheinander die Sterilisationskomponente und die Aktivierungs- und Trocknungskomponente bereitstellt. Während der Behandlung ist der zum Packmittelinnenraum offene Ringkanal 53 über den zweiten Gasweg 34.2 mit einem weiteren Fluid-Kanal 57 verbunden, in welchem ebenfalls ein Steuerventil 58 vorgesehen ist, sodass bei geöffnetem Steuerventil 58 das beim Einbringen des Sterilisations- und/oder Spülmediums in das Packmittel 2 von diesem Medium aus dem Packmittelinnenraum verdrängte gas- und/oder dampfförmige Medium über den Ringkanal 53, den zweiten Fluid-Weg 34.2 und die Fluid-Verbindung 57 abfließen kann. Die vorrichtungsseitigen Anschlüsse für die Anschlusselemente 34 sind an den Drucksegmenten 11 bzw. 11 a oder an dem Transportelement 7 oder Rotor 12 vorgesehen.

An solchen Modulen 4.1 - 4.8, an denen eine Behandlung der Packmittel 2 mit dem Sterilisationsmedium nicht erfolgt, werden die Packmittel 2 bevorzugt mit einem sterilisierenden dampf- und/oder gasförmigen Medium, beispielsweise Druckmedium gespült und/oder mit dem sterilisierenden dampf- und/oder gasförmigen Medium oder Druckmedium als Schutz- und/oder Stützmedium und/oder mit einem Inert-Gas, z.B. Stickstoff oder Sterilluft beaufschlagt. Hierfür sind die betreffenden Halte- und Zentriereinheiten 16 dann mit ihrem Anschlusselement 34 mit einer dieses Medium und/oder das Inert-Gas bereitstellenden Quelle verbunden, beispielsweise nur mit einem oder aber mit beiden Gaswegen 34.1 und 34.2.

Um auch die Keimfreiheit der Halte- und Zentriereinheiten 16 zu gewährleisten, ist an der Transportstrecke 48, die zum Rückführen der Halte- und Zentriereinheiten 16 dient, wenigstens eine in der Figur 1 schematisch mit 59 bezeichnete Station vorgesehen, in der die Halte- und Zentriereinheiten 16 mit einem Reinigungs- und/oder Zentriermedium behandelt werden, sodass dann an den Packmitteleinlauf der Vorrichtung 1 nur gereinigte und sterilisierte Halte- und Zentriereinheiten 16 gelangen. Die Station 59 ist beispielsweise ebenfalls von wenigstens einem oder aber von wenigstens zwei in Transportrichtung A' der Transportstrecke 48 aufeinander folgenden Reinigungs- und/oder Sterilisationsmodulen mit jeweils einem um eine vertikale Maschinenachse umlaufend angetriebenen rotorartigen Transport- und Behandlungselement gebildet, welches an seinem Umfang mehrere Behandlungspositionen für das Reinigen und/oder Sterilisieren der Halter- und Zentriereinheiten 16 aufweist.

In der Figur 9 ist weiterhin mit unterbrochenen Linien eine Spülkappe 60 angedeutet, mit der die jeweilige Halte- und Zentriereinheit 16 an ihrer Mündung, d.h. an der Dichtung 31.1 verschlossen werden kann, und zwar insbesondere auch derart, dass der Kanal des Injektionsrohres 52 über die Spülkappe 16 bzw. deren Innenraum nach außen hin abgedichtet mit dem Ringkanal 53 in Verbindung steht. Die jeweilige Spülkappe 60 wird an der betreffenden Halte- und Zentriereinheit 16 mit deren Aufnahme- und Fußteil 20.1 gehalten, sodass sie mit ihrem Kappenrand abgedichtet und angepresst gegen die Dichtung 31.1 anliegt. Mit den Spülkappen 60 ist eine CIP-Reinigung und/oder Sterilisation nicht nur sämtlicher Halte- und Zentriereinheiten 16, sondern auch sämtlicher Verbindungen und Strömungswege der Vorrichtung 1 möglich. Vor dieser Reinigung und/oder Sterilisation werden sämtliche Halte- und Zentriereinheiten 16 mit jeweils einer Füllkappe 60 versehen. Die Reinigung und/oder Sterilisation erfolgt dann bevorzugt bei laufender Vorrichtung 1, wobei die mit den Spülkappen 60 versehenen Halte- und Zentriereinheiten 16 ohne Packmittel 2 durch die Vorrichtung bewegt werden. Nach der CIP-Reinigung und/oder Sterilisation werden die Spülkappen 60 von den Halte- und Zentriereinheiten wieder abgenommen.

Die Figur 19 zeigt in vereinfachter Darstellung eine Halte- und Zentriereinheit 16a, die bei entsprechender Ausbildung und/oder Anpassung der Vorrichtung 1 zusammen mit einer Vielzahl gleichartiger Zentriereinheiten 16a anstelle der Zentriereinheiten 16 Verwendung finden kann. Die Halte- und Zentriereinheit 16a umfasst u.a. einen Sockel oder eine Basis 61, die das Primärteil bildet und an deren Oberseite eine von einem Drehteller gebildete Packmittelaufnahme 62 vorgesehen ist. Diese ist um die in der Figur wiederum mit DA bezeichnete Drehachse mittels eines in der Basis 61 untergebrachten elektromotorischen Stellantriebs 63 gesteuert drehbar, und zwar insbesondere beim Bedrucken des jeweiligen mit seinem Boden auf der Packmittelaufnahme 62 aufstehenden Packmittels 2. Insbesondere während des Bedruckens ist das jeweilige Packmittel 2, welches bei der dargestellten Ausführungsform wiederum eine Flasche ist, hier eine PET-Flasche, an seiner Oberseite, d.h. an der dortigen Packmittelmündung 2.2 mittels eines Zentrierkopfes 65 gehalten. Dieser ist hierfür mit einer das Packmittel 2 im Bereich seiner Packmittelmündung 2.2 aufnehmenden Zentrieröffnung gegen das Packmittel 2 angepresst, beispielsweise auch abgedichtet anliegend. Der Zentrierkopf 64 ist an einem Stempel 65 vorgesehen, der achsgleich mit der Achse DA angeordnet und in dieser Achse um einen vorgegebenen Hub verschiebbar sowie zugleich um die Achse DA drehbar an einem Halte- oder Tragelement 66 der Halte- und Zentriereinheit 16a vorgesehen ist. Die Packmittelaufnahme 62 und der Zentrierkopf 64 bilden das Sekundärteil der Halte- und Zentriereinheit 16a.

In der Figur 19 ist das Element 66 als bügelförmiger Rahmen wiedergegeben, wobei auch andere Ausführungsformen für das Element 65 möglich sind. Durch Federmittel 67 wird die zum Sichern des Packmittels 2 auf dem Packmittelträger 62 notwendige Anpresskraft erzeugt. Zum Verbinden des zu behandelnden Packmittels 2 mit der Halte- und Zentriereinheit 16a sowie zum Trennen des behandelten Packmittels 2 von der Halte- und Zentriereinheit wird der Zentrierkopf 64 gegen die Wirkung der Federmittel 67 angehoben.

Der Zentrierkopf 64 und der Stempel 65 sind auch bei dieser Ausführungsform so ausgebildet, dass der Innenraum des jeweiligen Packmittels 2 mit dem Sterilisations- und/oder Spülmedium sowie ggs. auch mit dem sterilisierenden gas- und/oder dampfförmigen Stützmedium beaufschlagt werden kann, wie dies vorstehen im Zusammenhang mit den Halte- und Zentriereinheiten 16 beschrieben wurde. Hierfür sind im Zentrierkopf 64 sowie auch im Stempel 65 Gaswege 68 ausgebildet, die zumindest während der Behandlung des jeweiligen Packmittels 2 mit dessen Packmittelinnenraum oder mit einem nicht dargestellten, in den Packmittelinnenraum hineinreichenden Injektionsrohr und die über ein Anschlusselement 69 bzw. über die dortigen Gaswege 68 mit den Fluid-Verbindungen 54 und 57 zum Zuführen des Sterilisations- und/oder Spülmediums und zum Abführen von gas- und/oder dampfförmigen Medium aus dem Packmittelinnenraum in Verbindung stehen.

An der Außenfläche der Basis 61 sind mehrere elektrische Kontakte 70 vorgesehen, und zwar u.a. für die elektrische Verbindung des Stellantriebs 63 mit einer äußeren Versorgungsspannung, für die Übertragung von Steuer- und Messdaten usw. Weiterhin ist die Basis 61 auch mit mechanischen Zentrierelementen 71 ausgebildet, um für jede Halte- und Zentriereinheit 16a bzw. deren Basis 61 eine exakte Positionierung an der betreffenden Behandlungsposition zu ermöglichen.

Ein grundsätzliche Vorteil der Erfindung besteht darin, dass die Sterilisation und/oder das Spülen der Packmittel 2 mit während des Bedruckens erfolgt und dadurch nicht nur die für das Bedrucken benötigte Zeit auch zur Sterilisation der Packmittel 2 genutzt werden kann, sondern auch die zum Bedrucken der Packmittel 2 verwendete Vorrichtung gleichzeitig die Vorrichtung zum Sterilisieren und/oder zum Spülen der Packmittel 2 mit dem Sterilisationsmedium und/oder mit dem sterilisierenden gas- und/oder dampfförmigen Medium ist. Hierdurch wird insbesondere der maschinentechnische Aufwand insbesondere bei einer Anlage zum Bedrucken von Packmitteln 2 und zum aseptischen Abfüllen von Produkten in diese Packmittel wesentlich reduziert. Das verwendete gas- und/oder dampfförmige Medium dient zugleich als Stützmedium zur Stabilisierung der Packmittel 2 während des Bedruckens bzw. während des Aufbringens der Ausstattung und Ausstattungsmerkmale.

Weitere Vorteile der Erfindung bestehen u.a. darin,
dass das Verhältnis der Packmittel 2 zur Maschine bzw. Vorrichtung 1 entkoppelt ist, d.h. insbesondere die Halte- und Zentriereinheiten 16, auch in ihrer Ausbildung als Puck an unterschiedliche Formen, Größen usw. der Packmittel 2 anpassbar sind und dabei insbesondere auch eine Höhenverstellung der Schlitten 17 sowie der Druckköpfe 35 mit ihrer Einrichtung 36 für diese Anpassung möglich ist,
dass die Drucksegmente 11 und 11a als vollfunktionsfähige Baueinheiten oder Module ausgebildet sind, wodurch nicht nur die Montage der jeweiligen Vorrichtung 1 vereinfacht wird, sondern auch ein Austauschen von beispielsweise defekten Drucksegmenten 11 oder 11a und ein Reparieren solcher Drucksegmente 11 oder 11 a außerhalb der Vorrichtung 1 möglich ist,
dass die Lagerhaltung insbesondere auch beim Hersteller der Vorrichtung 1 vereinfacht wird,
dass durch die Verwendung von Dummy-Segmenten 50 und 51 eine Anpassung der Vorrichtung 1 an eine reduzierte Leistung möglich ist,
dass für die Realisierung der Vorrichtung 1 baugleich Grundeinheiten 5 verwendet werden können, und
dass die Vorrichtung 1 insgesamt in kompakter Bauform realisierbar ist.

Die Erfindung wurde voranstehend an Ausführungsbeispielen beschrieben. Es versteht sich, dass zahlreiche Änderungen sowie Abwandlungen insbesondere auch hinsichtlich der Halte- und Zentriereinheiten 16, der Drucksegmente 11 und 11a sowie der Vorrichtung insgesamt möglich sind, ohne dass dadurch der der Erfindung zugrunde liegende Erfindungsgedanke verlassen wird. So kann beispielsweise anstelle der Kodierung 23 am Primärteil 19 oder zusätzlich zu dieser Kodierung auch wenigstens eine Kodierung am Sekundärteil 20 vorgesehen sein, die dann zusammen mit einem am Drucksegment 11 bzw. 11a angeordneten Inkrementen-Sensor ein Encoder-System zum Ausrichten und/oder gesteuerten Drehen der Packmittel 2 bildet..

Die Erfindung wurde weiterhin voranstehend im Zusammenhang mit Packmittel 2 in Form von Flaschen erörtert. Die erfindungsgemäße Vorrichtung, deren Halte- und Zentriereinheiten und Drucksegmente eignen sich aber auch zum Aufbringen jeweils einer Ausstattung, beispielsweise eines Aufdrucks oder Mehrfachdrucks, auch Mehrfarbendrucks auf andere Behälter oder Packmittel.

Insbesondere besteht die Möglichkeit, die Halte- und Zentriereinheiten 16 bzw. 16a so auszuführen, dass diese Einheiten die Packmittel 2 nicht nur während der Behandlung und/oder während der Sterilisation und/oder während des Spülens, sondern insbesondere auch vor und/oder nach Abschluss der Behandlung und/oder der Sterilisation und/oder des Spülens und/oder bei der Weitergabe der Halte- und Zentriereinheiten 16 bzw. 16a mit dem jeweiligen Packmittel 2 von einem Behandlungsmodul 4.1 - 4.8 an das in Transportrichtung A folgende Behandlungsmodul dicht verschließen.

Bei einer weiteren vorteilhaften Ausführung der Erfindung verbleibt das sterilisierende gas- und/oder dampfförmige Medium nach dem Spülen und/oder Sterilisieren in dem jeweiligen Packmittel 2 oder diese werden mit einem Inert- oder Sterilgas gespült. Am Ende der Behandlung der Packmittel 2, d.h. bevor diese den Packmittelauslauf 1.2 erreichen wird das Medium zumindest aus dem Kopfraum der Packmittel 2 abgesaugt, und zwar dadurch, dass das jeweilige Anschlusselement 34 bzw. 65.1 über eine vorrichtungsinterne Fluid-Verbindung mit einer Unterdruckquelle der Saugpumpe verbunden wird.

**Bezugszeichenliste**

| | | | |
|---|---|---|---|
| 1 | Vorrichtung | 29 | Hülsenkörper |
| 1.1 | Packmitteleinlauf | 30 | Druckfeder |
| 1.2 | Packmittelauslauf | 31 | Zentrierhülse |
| 2 | Packmittel bzw. Flaschen | 32 | Druckfeder |
| 2.1 | Mündungsflansch | 33 | Ringnut |
| 2.2 | Packmittel- oder Flaschen-Mündung | 34 | Anschlusselement oder Schnellkupplung |
| 3 | Transportweg der Packmittel-Transportstrecke | 35 | Druckknopf |
| | | 36 | Infraroteinrichtung |
| 4.1 - 4.n | Modul | 36.1 | Strahlformelement |
| 5, 5a | Grundeinheit | 36.2 | Schutz und Führungsblende |
| 6 | Modulgehäuse | 37 | Infrarot-Strahl |
| 7 | Transport- und Behandlungselement | 38 | Elektronik |
| | | 39 | Schlitten |
| 8 | Aufnahme | 40 | Tragsäule |
| 9, 10 | Abschnitt des Transportweges | 41, 42 | Antrieb |
| | | 43 | Druckausgleichstank |
| 11, 11 a | Drucksegment | 44 | Pumpe |
| 12 | Rotor | 45 | Kupplungseinheit |
| 13 | Tragsäule | 46 | mechanisches Halte- und Zentrierelement |
| 14 | Elektronik | | |
| 15, 15a | Ausnehmung | 47 | Halte- oder Elektromagnet |
| 16, 16a | Halte- und Zentriereinheit | 48 | Transportstrecke |
| 17 | Träger oder Puckträger | 49 | Wand |
| 18 | Nut | 50, 51 | Dummy-Segment |
| 19 | Primärteil | 52 | Injektionsrohr |
| 19.1 | Referenzfläche | 53 | Ringkanal |
| 20 | Sekundärteil | 54 | Fluid-Verbindung |
| 20.1 | Aufnahme- und Fußteil | 55 | Steuerventil |
| 21 | Permanentmagnetanordnung | 56 | Quelle |
| 22 | Elektromagnetanordnung | 57 | Fluid-Verbindung |
| 23 | Kodierung | 58 | Steuerventil |
| 24 | Inkrementen-Sensor | 59 | Station |
| 25 | Hülse | 60 | Spülkappe |
| 25.1 | Innenraum | 61 | Basis |
| 26 | Tragplatte | 62 | Packmittelträger |
| 27 | Öffnung | 63 | Antriebs- oder Stellmotor |
| 28 | Zentrierelement | 64 | Zentrierkopf |
| 65 | Stempel | | |
| 66 | Halte- und Tragelemente | A | Transportrichtung |
| 67 | Federmittel | B | Bewegung der Packmittel 2 beim Verbinden mit einer Halte- und Zentriereinheit |
| 68 | Gasweg | | |
| 69 | Anschlusselement oder Schnellkupplung | | |
| | | DA | Achse des Drucksegmentes 11 |
| 70 | elektrischer Kontakt | | |
| 71 | mechanisches Zentrierelement oder Zentrierleiste | MA | Maschinenachse |

## Patentansprüche

1. Verfahren zum Behandeln von Packmitteln (2) durch Aufbringen von Ausstattungsmerkmalen oder Ausstattungen auf die Packmittel (2) durch Bedrucken der Packmitteln (2), vorzugsweise in Mehrfarbendruck mittels einem Tintenstrahldruckverfahrens, wobei die Packmittel für die Behandlung jeweils an wenigstens einer Behandlungsposition (8) einer Packmitteltransportstrecke (3) angeordnet sind, **dadurch gekennzeichnet, dass** die Packmittel (2) zumindest zeitweise während der Bedruckung mit einem sterilisierenden und/oder keimabtötenden gas- und/oder dampfförmigen Medium beaufschlagt werden.

2. Verfahren nach Anspruch 1, 2 oder 3, **dadurch gekennzeichnet, dass** sterilisierenden ein Beaufschlagen der Packmittel (2) vorzugsweise mit einem unter Druck stehenden sterilisierenden gas- und/oder dampfförmigen Medium erfolgt..

3. Verfahren nach Anspruch 1, **dadurch gekennzeichnet, dass** die Packmittel (2) für das Sterilisieren oder Keimabtöten jeweils mit einer H₂O₂ oder Ozon enthaltenden Komponente und anschließend mit einer Aktivierung- und Trocknungskomponente des gas- und/oder dampfförmigen Mediums beaufschlagt werden.

4. Verfahren nach einem der vorhergehenden Ansprüche, **dadurch gekennzeichnet, dass** die Packmittel (2) nach dem Einbringen des gas- und/oder dampfförmigen Mediums zumindest zur Umgebung hin wenigstens während eines Teils der Gesamtdauer ihrer Behandlung verschlossen sind.

5. Verfahren nach einem der vorhergehenden Ansprüche, **dadurch gekennzeichnet, dass** die Packmittel (2) zum Aufbringen der Ausstattungsmerkmale an Halte- und Zentriereinheiten (16, 16a) gehalten werden, und dass über die Halte- und Zentriereinheiten (16, 16a) bzw. das Beaufschlagen der Packmittel (2) mit dem sterilisierenden gas- und/oder dampfförmigen Medium und/oder mit dem Sterilisationsmedium erfolgt.

6. Verfahren nach Anspruch 5, **dadurch gekennzeichnet, dass** die Packmittel (2) an jeweils ein und derselben Zentriereinheit (16, 16a) verbleibend an wenigstens zwei in einer Transportrichtung (A) der Transportstrecke aufeinanderfolgenden Behandlungspositionen (8), vorzugsweise an wenigstens zwei in Transportrichtung (A) aufeinander folgenden Behandlungspositionen (8) unterschiedlicher, die Transportstrecke (3) bildender Transport- und Behandlungselemente (7, 7b) vorbei bewegt werden, und dass die Packmittel (2) an diesen Behandlungspositionen (8) zugleich mit dem sterilisierenden gas- und/oder dampfförmigen Medium beaufschlagt werden, und/oder dass während der Übergabe der Packmittel mit den Halte- und Zentriereinheiten (16, 16a) von einem Transport- und Behandlungselement (7, 7b) an ein in Transportrichtung (A) folgendes Transportelement der Innenraum der Packmittel (2) vorzugsweise durch die jeweilige Halte- und Zentriereinheit (16, 16a) verschlossen gehalten wird.

7. Verfahren nach einem der vorhergehenden Ansprüche, **dadurch gekennzeichnet, dass** das sterilisierende gas- und/oder dampfförmige Medium am Ende der Behandlung zumindest aus dem Kopfraum der Packmittel (2) durch Absaugen entfernt wird.

8. Vorrichtung zum Behandeln von Packmitteln (2) zum Aufbringen von Ausstattungsmerkmalen oder Ausstattungen auf die Packmitteln (2) insbesondere zum Bedrucken der Packmittel (2), vorzugsweise im Mehrfarbendruck, mit einer Packmitteltransportstrecke (3), auf der die Packmittel (2) zum Behandeln in einer Transportrichtung (A) von einem Packmitteleinlauf (1.1) an einen Packmittelauslauf (1.2) bewegt werden, wobei die Packmitteltransportstrecke (3) von wenigstens einem umlaufend antreibbaren Transport- und Behandlungselement mit mehreren Behandlungspositionen (8) gebildet ist, an denen die Packmittel (2) während der Behandlung gehalten und/oder zentriert und/oder gesteuert bewegt werden und an denen das Aufbringen der Ausstattungsmerkmale oder Ausstattungen auf die Packmittel (2) erfolgt, **dadurch gekennzeichnet, dass** die Behandlungspositionen (8) zugleich für ein Beaufschlagen des Innenraums der Packmittel (2) mit einem sterilisierenden gas- und/oder dampfförmigen Medium, beispielsweise mit einem sterilisierenden gas- und/oder dampfförmigen Druckmedium, bevorzugt mit einem Spül- und/oder Sterilisationsmedium ausgebildet sind.

9. Vorrichtung nach Anspruch 8, **gekennzeichnet durch** Halte- und Zentriereinheiten (16, 16a), die als Pucks ausgebildet am Packmitteleinlauf (1.1) jeweils ein Packmittel (2) aufnehmen und von denen jede mit dem aufgenommenen Packmittel (2) auf der Packmittel-Transportstrecke (3) vom Packmitteleinlauf (1.1) bis an den Packmittelauslauf (2.1) bewegt wird und das jeweilige Packmittel (2) erst am Packmittelauslauf (1.2) freigibt, und dass die Halte- und Zentriereinheiten (16, 16a) zum Einbringen des sterilisierenden gas- und/oder dampfförmigen Mediums, beispielsweise Druckmediums in die Packmittel (2) ausgebildet sind.

10. Vorrichtung nach Anspruch 8, **dadurch gekennzeichnet, dass** in den Halte- und Zentriereinheiten (16, 16a) jeweils zumindest ein Gasweg, vorzugsweise ein in einem Injektionsrohr (52) ausgebildeter Gasweg zum Einbringen des sterilisierenden gas- und/oder dampfförmigen Mediums in das jeweilige Packmittel (2) sowie bevorzugt wenigstens ein weiterer Gasweg (53) zum Abführen von gas- und/oder dampfförmigem Medium aus dem Packmittel (2) vorgesehen sind, und dass die Halte- und Zentriereinheiten (16, 16a) jeweils wenigstens ein Anschlusselement (34, 65) aufweisen, über das die Gaswege der an Behandlungspositionen (8) angeordneten Halte- und Zentriereinheiten (16, 16a) an vorrichtungsinterne Fluid-Verbindungen, vorzugsweise an gesteuerte vorrichtungsinterne Fluid-Verbindungen (54, 57) zum Zuführen des sterilisierenden gas- und/oder dampfförmigen Mediums und/oder zum Abführen oder Absaugen von gas- und/oder dampfförmigem Medium aus den Packmitteln (2) anschließbar sind.

11. Vorrichtung nach Anspruch, **dadurch gekennzeichnet, dass** die Halte- und Zentriereinheiten (16, 16a) für ein Verschließen des jeweiligen Packmittelinnenraums ausgebildet sind.

12. Vorrichtung nach einem der vorhergehenden Ansprüche, **gekennzeichnet durch** eine Puck-Transportstrecke (48), über die die als Puck ausgebildeten Halte- und Zentriereinheiten (16, 16a) vom Packmittelauslauf (1.2) an dem Packmitteleinlauf (1.1) rückbewegt werden, wobei an der Puck-Transportstrecke (48) wenigstens eine Einrichtung oder Station (59) zum Reinigen und/oder Sterilisieren der Halte- und Zentriereinheiten (16, 16a) vorgesehen ist.

13. Vorrichtung nach einem der vorhergehenden Ansprüche, **gekennzeichnet durch** Spülkappen (60) zum Verschließen von Mündungsöffnungen (31.1) der Halte- und Zentriereinheiten (16), an denen (Mündungsöffnungen) die Packmittel (2) während der Behandlung mit einer Packmittelmündung (2.2) anliegen, bevorzugt in Dichtlage angeordnet sind, und zwar für eine CIP-Reinigung und/oder Sterilisation der Vorrichtung (1) einschließlich ihrer Halte- und Zentriereinheiten (16).

14. Vorrichtung nach einem der vorhergehenden Ansprüche, **dadurch gekennzeichnet, dass** die Halte- und Zentriereinheiten (16, 16a) zum Halten und/oder Zentrieren und/oder Ausrichten und/oder Bewegen und/oder Drehen oder Schwenken der Packmittel (2) während des Aufbringens der Ausstattungsmerkmale oder der Ausstattung jeweils wenigstens zweiteilig ausgebildet sind, und zwar bestehend aus einem während der Behandlung an der jeweiligen Behandlungsposition (8) gehaltenen Primärteil (19, 61) und einem Sekundärteil (20, 62, 65), das zumindest zum Halten der Packmittel (2) ausgebildet und um eine Achse (DA) der Halte- und Zentriereinheit (16, 16a) drehbar am oder im Primärteil (19, 61) gelagert ist.

15. Vorrichtung nach einem der vorhergehenden Ansprüche, **dadurch gekennzeichnet, dass** zumindest ein Teil der Behandlungspositionen (8) jeweils einen Druckkopf (35) zum Bedrucken der Packmittel (2) aufweist und/oder an einem Drucksegment (11, 11a) mit wenigstens einem Druckkopf (35) ausgebildet ist, wobei jedes Drucksegment (11, 11a) bevorzugt eine voll funktionsfähige Baueinheit bildet und die Drucksegmente (11, 11a) an einem um die Maschinenachse umlaufend antreibbaren Rotor oder rotorartigen Maschinenelement (12) angeordnet, vorzugsweise austauschbar angeordnet sind.

16. Vorrichtung nach Anspruch 15, **dadurch gekennzeichnet, dass** die Druckköpfe (35) nach dem Ink-Jet-Verfahren arbeitende Druckköpfe sind, und/oder dass die Behandlungspositionen (8) oder die Drucksegmente (11, 11a) jeweils wenigstens eine Einrichtung zum Trocknen und/oder Abbinden von Druckfarbe oder -tinte aufweisen, beispielsweise zum Trocknen und/oder Abbinden der Druckfarbe oder -tinte durch Wärme-UV- und/oder Mikrowellenstrahlung.

17. Vorrichtung nach einem der vorhergehenden Ansprüche, **dadurch gekennzeichnet, dass** die Druckköpfe (35) an den Drucksegmenten (11, 11a) verstellbar vorgesehen sind, beispielsweise in Richtung einer vertikalen Maschinenachse (MA) bewegbar und/oder schwenkbar, um die das wenigstens eine Transport- und Behandlungselement (7, 7b) umlaufend antreibbar ist.

18. Vorrichtung nach einem der vorhergehenden Ansprüche, **dadurch gekennzeichnet, dass** an den Behandlungspositionen (8) mit Druckköpfen (35) oder an den Drucksegmenten (11, 11a) jeweils ein Druckfarben- oder -tintenkontrollmodul zur Steuerung oder Regelung der Temperatur und/oder des Volumenstroms der dem Druckkopf zugeführten Druckfarbe oder -tinte vorgesehen ist, vorzugsweise mit einem Druckausgleichstank (43) für die Druckfarbe oder -tinte und/oder mit wenigstens einer Pumpe (44) zum Zuführen der Druckfarbe oder -tinte an den Druckkopf (35) sowie zum Abführen von überschüssiger Druckfarbe oder -tinte vom Druckkopf (35).

19. Vorrichtung nach einem der vorhergehenden Ansprüche, **dadurch gekennzeichnet, dass** jedes Drucksegment (11, 11a) wenigstens einen Anschluss zum Zuführen und/oder Abführen des sterilisierenden gas- und/oder dampfförmigen Medium aufweist.

## Claims

1. Method for treating packaging means (2) by the application of design features or designs onto the packaging means (2) by printing the packaging means (2), preferably in multi-coloured print by means of an ink-jet printing process, wherein the packaging means are arranged for the treatment in each case at at least one treatment position (8) of a packaging means transport path (3), **characterised in that** the packaging means (2) are subjected at least from time to time during the printing with a sterilising and/or bactericidal gaseous and/or vaporous medium.

2. Method according to claim 1, 2 or 3, **characterised in that** an imposition on the packaging means (2) is carried out preferably by a sterilising gaseous and/or vaporous medium under pressure.

3. Method according to claim 1, **characterised in that** the packaging means (2) are subjected, for the sterilising or bactericide effect, in each case with a component containing H₂O₂ or ozone and then subjected to an activation and drying component of the gaseous and/or vaporous medium.

4. Method according to any one of the preceding claims, **characterised in that** the packaging means (2), after the application of the gaseous and/or vaporous medium, are closed at least to the surroundings for at least during a part of the total duration of their treatment.

5. Method according to any one of the preceding claims, **characterised in that** the packaging means (2), for the application of the design features, are held in holding and centring units (16, 16a), and that, by way of the holding and centring units (16, 16a), the imposition takes place on the packaging means (2) with the sterilizing gaseous and/or vaporous medium and/or with the sterilisation medium.

6. Method according to claim 6, **characterised in that** the packaging means (2), while remaining at one and the same centring unit (16, 16a), are moved past at least two treatment positions (8) following one another in sequence in a transport direction (A) of the transport path, preferably past at least two treatment positions (8) following one another in sequence in a transport direction (A) of the transport path and treatment elements (7, 7b) forming the transport path (3), and that the packaging means (2) are simultaneously subjected at these treatment positions (8) to the sterilising gaseous and/or vaporous medium, and/or that, during the transfer of the packaging means with the holding and centring units (16, 16a) from one transport and treatment element (7, 7b) to a transport element following in the transport direction (A), the interior of the packaging means (2) is preferably held closed by the respective holding and centring unit (16, 16a).

7. Method according to any one of the preceding claims, **characterised in that** the sterilizing gaseous and/or vaporous medium is removed at the end of the treatment from the head space of the packaging means (2) by suction extraction.

8. Device for the treatment of packaging means (2) for the application of design features or designs onto the packaging means (2), in particular for the printing of the packaging means (2), preferably in multi-coloured print, with a packaging means transport path (3), on which the packaging means (2) are moved to treatment in a transport direction (A) from a packaging means inlet (1.1) to a packaging means outlet (1.2), wherein the packaging means transport path (3) is formed by at least one transport and treatment element, driven in a circulating manner, with a plurality of treatment positions (8), at which the packaging means (2), during treatment, are held and/or centred and/or moved in a controlled manner, and at which the application of design features or designs onto the packaging means (2) takes place, **characterised in that** the treatment positions (8) are configured simultaneously for an imposition of the interior of the packaging means (2) with a sterilising gaseous and/or vaporous medium, for example with a sterilizing gaseous and/or vaporous pressure medium, preferably with a flushing and/or sterilisation medium.

9. Device according to claim 8, **characterised by** holding and centring units (16, 16a) which, configured as pucks, in each case pick up a packaging means (2) at the packaging means inlet (1.1), and each of which, with the packaging means (2) picked up, is moved on the packaging means transport path (3) from the packaging means inlet (1.1) as far as the packaging means outlet (2.1), and the respective packaging means (2) is not released until at the packaging means outlet (1.2), and that the holding and centring units (16, 16a) are configured for the application of the sterilising gaseous and/or vaporous medium, for example pressure medium, into the packaging means (2).

10. Device according to claim 8, **characterised in that**, provided in the holding and centring units (16, 16a), in each case is at least one gas path, preferably a gas path formed in an injection tube (52), for the introduction of the sterilising gaseous and/or vaporous medium into the respective packaging means (2), as well as, preferably, at least one further gas path (53) for the conducting away of gaseous and/or vaporous medium from the packaging means (2), and that the holding and centring units (16, 16a) in each case comprise at least one connection element (34, 65), by means of which the gas paths of the holding and centring units (16, 16a), arranged at treatment positions (8), can be connected to fluid connections inside the device, preferably to controlled fluid connections (54, 57) inside the device, for delivering the sterilising gaseous and/or vaporous medium and/or for conducting away or suction extraction of gaseous and/or vaporous medium out of the packaging means (2).

11. Device according to claim 9 or 10, **characterised in that** the holding and centring units (16, 16a) are configured for a closure of the respective packaging means interior.

12. Device according to any one of the preceding claims, **characterised by** a puck transport path (48), by means of which the holding and centring units (16, 16a) configured as a puck, are moved back from the packaging means outlet (1.2) to the packaging means inlet (1.1), wherein at least one device or station (59) is provided on the puck transport path (48) for the cleaning and/or sterilising of the holding and centring units (16, 16a).

13. Device according to any one of the preceding claims, **characterised by** flushing caps (60) for the closing of mouth openings (31.1) of the holding and centring units (16), at which (mouth openings) the packaging means (2) are arranged in contact during the treatment with a packaging means mouth opening (2.2), preferably in a sealed position, and specifically for a CIP cleaning and/or sterilisation of the device (1) including their holding and centring units (16).

14. Device according to any one of the preceding claims, **characterised in that** the holding and centring units (16, 16a) are configured for the holding and/or centring and/or alignment and/or rotation or pivoting of the packaging means (2) during the application of the design features or of the design, in each case at least in two parts, and specifically consisting of a primary part (19, 61) held during the treatment at the respective treatment position (8), and a secondary part (20, 62, 65), which is configured at least for the holding of the packaging means (2) and is mounted such as to be rotatable about an axis (DA) of the holding and centring unit (16, 16a) at or in the primary part (19, 61).

15. Device according to any one of the preceding claims, **characterised in that** at least one part of the treatment positions (8) comprises in each case a print head (35) for the printing of the packaging means (2) and/or is configured at a print segment (11, 11 a) with at least one print head (35), wherein each print segment (11, 11a) preferably forms a fully functional structural unit, and the print segments (11, 11a) are arranged at a rotor or rotor-type machine element (12) which can be driven such as to circulate about the machine axis, preferably in a replaceable manner.

16. Device according to claim 15, **characterised in that** the print heads (35) are print heads operating in accordance with the ink-jet process, and/or that the treatment positions (8) or the print segments (11, 11a) is each case comprise at least one device for the drying of printing ink, for example for the drying of printing ink by heat, UV, and/or microwave radiation.

17. Device according to any one of the preceding claims, **characterised in that** the printing heads (35) are provided at the print segments (11, 11 a) in an adjustable manner, for example movable and/or pivotable in the direction of a vertical machine axis (MA), about which the at least one transport and treatment element (7, 7b) can be driven in a circulating manner.

18. Device according to any one of the preceding claims, **characterised in that**, at the treatment positions (8) with print heads (35) or at the print segments (11, 11a), in each case, a printing ink or printing ink monitoring module is provided for the controlling or regulating of the temperature and/or of the volume flow of the printing ink being conducted to the print head, preferably with an expansion tank (43) for the printing ink and/or with at least one pump (44) for the delivery of the printing ink to the print head (35) as well as for conveying surplus printing ink away from the print head (35).

19. Device according to any one of the preceding claims, **characterised in that** each print segment (11, 11a) comprises at least one connection for the delivery and/or removal of the sterilizing gaseous and/or vaporous medium.

## Revendications

1. Procédé servant à traiter des emballages (2) en appliquant des caractéristiques d'accessoire ou des accessoires sur les emballages (2) en imprimant les emballages (2), de préférence lors d'une impression multicolore au moyen d'un procédé d'impression à jet d'encre, sachant que les emballages sont disposés en vue du traitement chacun au niveau au moins d'une position de traitement (8) d'une ligne de transport d'emballages (3), **caractérisé en ce que** les emballages (2) sont soumis, au moins par intermittence, au cours de l'impression, à l'effet d'un milieu sous forme de gaz et/ou sous forme de vapeur ayant une action de stérilisation et/ou une action germicide.

2. Procédé selon la revendication 1, 2 ou 3, **caractérisé en ce que** les emballages (2) sont soumis à l'effet de préférence d'un milieu sous forme de gaz et/ou sous forme de vapeur sous pression ayant une action de stérilisation.

3. Procédé selon la revendication 1, **caractérisé en ce que** les emballages (2) sont soumis, en vue de la stérilisation ou de l'élimination des germes, respectivement à l'effet d'un composant contenant du H₂O₂ ou de l'ozone puis immédiatement après à l'effet d'un composant d'activation et de séchage du milieu sous forme de gaz et/ou sous forme de vapeur.

4. Procédé selon l'une quelconque des revendications précédentes, **caractérisé en ce que** les emballages (2) sont fermés, après l'introduction du milieu sous forme de gaz et/ou sous forme de vapeur, au moins par rapport à l'environnement, au moins au cours d'une partie de la durée totale de leur traitement.

5. Procédé selon l'une quelconque des revendications précédentes, **caractérisé en ce que** les emballages (2) sont maintenus au niveau d'unités de maintien et de centrage (16, 16a) aux fins de l'application des caractéristiques d'accessoire, et **en ce que** les emballages (2) sont soumis à l'effet du milieu sous forme de gaz et/ou sous forme de vapeur ayant une action de stérilisation et/ou à l'effet du milieu de stérilisation par l'intermédiaire des unités de maintien et de centrage (16, 16a).

6. Procédé selon la revendication 5, **caractérisé en ce que** les emballages (2) tout en restant chacun au niveau d'une seule et même unité de centrage (16, 16a) sont déplacés le long au moins de deux positions de traitement (8) se suivant dans une direction de transport (A) de la ligne de transport, de préférence le long d'au moins deux positions de traitement (8), se suivant dans la direction de transport (A), de différents éléments de transport et de traitement (7, 7b) formant la ligne de transport (3), et **en ce que** les emballages (2) sont soumis dans le même temps, au niveau desdites positions de traitement (8), à l'effet d'un milieu sous forme de gaz et/ou sous forme de vapeur ayant une action de stérilisation, et/ou **en ce que** l'espace intérieur des emballages (2) est maintenu de préférence fermé par l'unité de maintien et de centrage (16, 16a) respective au cours du transfert des emballages à l'aide des unités de maintien et de centrage (16, 16a) depuis un élément de transport et de traitement (7, 7b) à un élément de transport qui suit dans la direction de transport (A).

7. Procédé selon l'une quelconque des revendications précédentes, **caractérisé en ce que** le milieu sous forme de gaz et/ou sous forme de vapeur ayant une action de stérilisation est supprimé par aspiration à l'issue du traitement au moins de l'espace supérieur des emballages (2).

8. Dispositif servant à traiter des emballages (2) servant à appliquer des caractéristiques d'accessoire ou des accessoires sur les emballages (2), en particulier servant à imprimer les emballages (2), de préférence lors d'une impression multicolore, à l'aide d'une ligne de transport d'emballages (3), sur laquelle les emballages (2) à traiter sont déplacés dans une direction de transport (A) depuis une entrée d'emballage (1.1) à une sortie d'emballage (1.2), sachant que la ligne de transport d'emballages (3) est formée par au moins un élément de transport et de traitement pouvant être entraîné en rotation, pourvu de plusieurs positions de traitement (8), au niveau desquelles les emballages (2) sont maintenus et/ou centrés et/ou déplacés de manière commandée au cours du traitement et au niveau desquelles les caractéristiques d'accessoire ou les accessoires sont appliqués sur les emballages (2), **caractérisé en ce que** les positions de traitement (8) sont réalisées dans le même temps en vue de soumettre l'espace intérieur de l'emballage (2) à l'effet d'un milieu sous forme de gaz et/ou sous forme de vapeur ayant une action de stérilisation, par exemple à l'action d'un milieu sous pression sous forme de gaz et/ou sous forme de vapeur ayant une action de stérilisation, de manière préférée à l'action d'un milieu de rinçage et/ou de stérilisation.

9. Dispositif selon la revendication 8, **caractérisé par** des unités de maintien et de centrage (16, 16a) réalisées sous la forme de palets, lesquelles reçoivent au niveau de l'entrée d'emballage (1.1) chacune un emballage (2) et dont chacune est déplacée avec l'emballage (2) reçu sur la ligne de transport d'emballages (3) depuis l'entrée d'emballage (1.1) jusqu'à la sortie d'emballage (2.1) et libère l'emballage (2) chacune seulement au niveau de la sortie d'emballage (1.2), et en ce que les unités de maintien et de centrage (16, 16a) sont réalisées afin d'introduire le milieu sous forme de gaz et/ou sous forme de vapeur ayant une action de stérilisation, par exemple le milieu sous pression dans les emballages (2).

10. Dispositif selon la revendication 8, **caractérisé en ce que** sont prévus, dans les unités de maintien et de centrage (16, 16a), pour chacune au moins un trajet de gaz, de préférence un trajet de gaz réalisé dans un tube d'injection (52) servant à introduire le milieu sous forme de gaz et/ou sous forme de vapeur ayant une action de stérilisation dans l'emballage (2) respectif ainsi que de manière préférée au moins un trajet de gaz (53) supplémentaire servant à évacuer un milieu sous forme de gaz et/ou de vapeur hors de l'emballage (2), et **en ce que** les unités de maintien et de centrage (16, 16a) présentent chacune au moins un élément de raccord (34, 65), par l'intermédiaire duquel les trajets de gaz des unités de maintien et de centrage (16, 16a) disposées au niveau de positions de traitement (8) peuvent être reliés à des connecteurs de fluide internes au dispositif, de préférence à des connecteurs de fluide (54, 57) internes au dispositif commandés servant à amener le milieu sous forme de gaz et/ou de vapeur ayant une action de stérilisation et/ou servant à évacuer ou à aspirer un milieu sous forme de gaz et/ou de vapeur hors des emballages (2).

11. Dispositif selon la revendication 9 ou 10, **caractérisé en ce que** les unités de maintien et de centrage (16, 16a) sont réalisées en vue d'une fermeture de l'espace intérieur d'emballage respectif.

12. Dispositif selon l'une quelconque des revendications précédentes, **caractérisé par** une ligne de transport de palets (48), par l'intermédiaire de laquelle les unités de maintien et de centrage (16, 16a) réalisées sous la forme de palets sont ramenées depuis la sortie d'emballage (1.2) au niveau de l'entrée d'emballage (1.1), sachant qu'au moins un système ou une station (59) servant à nettoyer et/ou à stériliser les unités de maintien et de centrage (16, 16a) est prévu ou prévue au niveau de la ligne de transport de palets (48).

13. Dispositif selon l'une quelconque des revendications précédentes, **caractérisé par** des capuchons de rinçage (60) servant à fermer des orifices d'embouchure (31.1) des unités de maintien et de centrage (16), au niveau desquels (orifices d'embouchure) les emballages (2) reposent au cours du traitement par une embouchure d'emballage (2.2), de préférence sont disposés dans une position étanche, et ce en vue d'un nettoyage NEP et/ou d'une stérilisation du dispositif (1) y compris de ses unités de maintien et de centrage (16).

14. Dispositif selon l'une quelconque des revendications précédentes, **caractérisé en ce que** les unités de maintien et de centrage (16, 16a) servant à maintenir et/ou à centrer et/ou à orienter et/ou à déplacer et/ou à tourner ou à pivoter les emballages (2) sont réalisées chacune au moins en deux parties au cours de l'application des caractéristiques d'accessoire ou des accessoires, tout en étant constituées également d'une partie primaire (19, 61) maintenue au cours du traitement au niveau de chaque position de traitement (8) et d'une partie secondaire (20, 62, 65), qui est réalisée au moins aux fins du maintien des emballages (2) et qui est montée au niveau de ou dans la partie primaire (19, 61) de manière à pouvoir tourner autour d'un axe (DA) de l'unité de maintien et de centrage (16, 16a).

15. Dispositif selon l'une quelconque des revendications précédentes, **caractérisé en ce qu'**au moins une partie des positions de traitement (8) présente une tête d'impression (38) servant à imprimer les emballages (2) et/ou est réalisée au niveau d'un segment d'impression (11, 11a) pourvu au moins d'une tête d'impression (35), sachant que chaque segment d'impression (11, 11 a) forme de manière préférée une unité de structure pleinement fonctionnelle et que les segments d'impression (11, 11a) sont disposés au niveau d'un rotor pouvant être entraîné en rotation autour de l'axe de machine ou au niveau d'un élément de machine (12) de type rotor, de préférence ils sont disposés de manière interchangeable.

16. Dispositif selon la revendication 15, **caractérisé en ce que** les têtes d'impression (35) sont des têtes d'impression fonctionnant selon le procédé de jet d'encre, et/ou **en ce que** les positions de traitement (8) ou les segments d'impression (11, 11a) présentent chacun au moins un système servant à sécher et/ou à faire prendre la couleur ou l'encre d'impression, par exemple servant à sécher et/ou à faire prendre la couleur ou l'encre d'impression sous l'effet de la chaleur d'un rayonnement UV et/ou à micro-ondes.

17. Dispositif selon l'une quelconque des revendications précédentes, **caractérisé en ce que** les têtes d'impression (35) sont prévues de manière à pouvoir être ajustées au niveau des segments d'impression (11, 11 a), par exemple **en ce qu'**elles peuvent être déplacées et/ou pivotées en direction d'un axe de machine (MA) vertical, autour duquel l'élément de transport et de traitement (7, 7b) au moins au nombre de un peut être entraîné en rotation.

18. Dispositif selon l'une quelconque des revendications précédentes, **caractérisé en ce qu'**est prévu, au niveau des positions de traitement (8) pourvues de têtes d'impression (35) ou au niveau des segments d'impression (11, 11a), un module de contrôle de couleur ou d'encre d'impression servant à commander ou à régler la température et/ou le débit volumique de la couleur ou de l'encre d'impression amenée à la tête d'impression, de préférence avec un réservoir d'égalisation d'impression (43) pour la couleur ou l'encre d'impression et/ou avec au moins une pompe (44) servant à amener la couleur ou l'encre d'impression au niveau de la tête d'impression (35) ainsi que servant à évacuer l'excédent de couleur ou d'encre d'impression de la tête d'impression (35).

19. Dispositif selon l'une quelconque des revendications précédentes, **caractérisé en ce que** chaque segment d'impression (11, 11a) présente au moins un raccord servant à amener et/ou à évacuer le milieu sous forme de gaz et/ou sous forme de vapeur ayant une action de stérilisation.
